# EUROPÄISCHE PATENTSCHRIFT

(11) **EP 0 452 672 B1**
(45) Veröffentlichungstag und Bekanntmachung des Hinweises auf die Patenterteilung: **01.09.1993**
(21) Anmeldenummer: 91103777.8
(22) Anmeldetag: 13.03.1991
(51) Int. Cl.: F22B 1/00

(54) **Vorrichtung zur Erzeugung von Wasserdampf durch Zusammenführen von Wasserstoff und Sauerstoff**
Apparatus for steam production by combining oxygen and hydrogen
Dispositif de production de vapeur en combinant oxygène et hydrogène

(30) Priorität: 19.04.1990 DE 4012431
(43) Veröffentlichungstag der Anmeldung: 23.10.1991
(73) Patentinhaber: Balcke-Dürr AG, D-40882 Ratingen (DE)
(72) Erfinder: Podhorsky, Miroslav, Dr., W-4030 Ratingen 1 (DE); Brenner, Albrecht, Dr., W-4030 Ratingen 1 (DE)
(74) Vertreter: Stenger, Watzke & Ring Patentanwälte

(56) Entgegenhaltungen:
- BE-A- 397 331
- GB-A- 463 738

## Beschreibung

Die Erfindung betrifft eine Vorrichtung zur Erzeugung von Wasserdampf durch Zusammenführen von Wasserstoff und Sauerstoff, insbesondere zur kurzfristigen Bereitstellung von Dampfkapazität für die Abdeckung von Spitzenleistungen in thermischen Kraftwerken, mit einer Brennkammer zur Zusammenführung von Wasserstoff und Sauerstoff und mit einem nachgeschalteten Einspritzkühler, in dem der in der Brennkammer erzeugte, eine sehr hohe Temperatur aufweisende Wasserdampf durch Einspritzen von Speisewasser auf die zur Zuführung in die Dampfturbine geeigneten Parameter unter gleichzeitiger Vergrößerung des Dampfmassenstromes gebracht wird, wobei der Einspritzkühler durch einen doppelwandigen Zylinder gebildet ist

Derartige Vorrichtungen zur Erzeugung von Wasserdampf sind aus der GB-A-463 738 bekannt. Bei ihnen wird der durch Wasserstoff gebildete Brennstoff gemeinsam mit Sauerstoff als Oxidator in eine Brennkammer eingeblasen. Weiterhin wird Wasser mit der Qualität von Speisewasser in den Dampfstrom eingespritzt, wodurch einerseits eine Reduzierung der sehr hohen Dampftemperatur und andererseits eine Vergrößerung des Dampfmassenstromes erreicht werden.

Der vorliegenden Erfindung liegt die Aufgabe zugrunde, eine Vorrichtung der eingangs beschriebenen Art zu schaffen, mit der es auf technisch einfache Weise möglich ist, die durch die Oxidation von Wasserstoff entstehenden hohen Temperaturen von etwa 3000° C zu beherrschen und den entstehenden Wasserdampf hinsichtlich seiner Parameter, insbesondere Temperatur und Druck, so zu verändern, daß der Dampf einer nachgeschalteten Dampfturbine zugeführt werden kann.

Die Lösung dieser Aufgabenstellung durch die Erfindung ist dadurch gekennzeichnet, daß die Innenwand des doppelwandigen Zylinders mit einer Auskleidung aus einem wendelförmig verlaufenden Rohrbündel ausgestattet ist, dessen Rohren das Speisewasser an dem der Brennkammer zugewandten Ende zugeführt wird, wobei das andere Ende der Rohre mit dem Ringraum des doppelwandigen Zylinders verbunden ist, und daß die Rohre des Rohrbündels auf einer Teillänge durch Änderung ihres Steigungswinkels auskleidungsfreie Flächen bilden, in denen in der Innenwand des Zylinders Einspritzöffnungen für das Speisewasser angeordnet sind, denen das Speisewasser durch einen Speisewasserführungszylinder zugeführt wird, der zwischen der Innenwand und Außenwand des doppelwandigen Zylinders im Bereich der Einspritzöffnungen angeordnet ist und das Speisewasser von dem vom Speisewassereintritt abgewandten Ende des Ringraumes den Einspritzöffnungen zuführt.

Mit dem Vorschlag der Erfindung wird ein aus Brennkammer und Einspritzkühler bestehender Dampferzeuger der gattungsgemäßen Art geschaffen, der aus einfachen Bauteilen besteht, die in herkömmlicher Weise hergestellt und mit üblicher Technologie verarbeitet werden können, wobei die hohen Temperaturen und Drücke sicher beherrscht werden. Die komplette Innenwand des doppelwandigen Zylinders wird intensiv gekühlt, und zwar im Bereich der Auskleidung durch die Rohre, die außerdem eine Erwärmung der Innenwand durch Strahlung größtenteils verhindern, und im Bereich der auskleidungsfreien Flächen durch das in diesem Bereich durch die Einspritzöffnungen austretende Speisewasser. Die erfindungsgemäße Konstruktion vermeidet somit unbeherrschbare Wärmespannungen sowohl im stationären Betriebszustand als auch beim An- und Abfahren, weil dünnwandige Bauteile verwendet und strukturbedingte Temperaturdifferenzen innerhalb eines Bauteiles vermieden werden. Weiterhin wird sichergestellt, daß das aus den Enden der Rohre in den Ringraum des doppelwandigen Zylinders eintretende Speisewasser an den Einspritzöffnungen vorbei zum anderen Ende des Ringraumes geführt wird, so daß die Innenwand des doppelwandigen Zylinders auf ihrer gesamten Fläche zuverlässig durch Speisewasser gekühlt wird.

Die erfindungsgemäße Vorrichtung ist insbesondere zur kurzfristigen Bereitstellung von Dampfkapazität für die Abdeckung von Spitzenleistungen in thermischen Kraftwerken geeignet, wobei es sich sowohl um konventionelle Dampferzeuger als auch um Kernkraftwerke handel kann.

Bei einer bevorzugten Ausführungsform der Erfindung können die Rohre mit rechteckigem Querschnitt ausgeführt sein. Hierdurch wird der Wärmeübergangskoeffizient an der Innenwand der durch die Rohre gebildeten Auskleidung dadurch reduziert, daß sich eine wirbelfreie Strömung an der beaufschlagten Fläche der Auskleidung ausbildet. Selbstverständlich können jedoch auch im Querschnitt runde oder elliptische Rohre verwendet werden, wodurch sich die Kosten für die Herstellung der erfindungsgemäßen Vorrichtung verrigern lassen.

Gemäß einem weiteren Merkmal der Erfindung werden die auskleidungsfreien Flächen durch einen etwa axialen Verlauf der Rohre gebildet. Hierdurch wird es auf einfache Weise möglich, die jeweils benötigte Fläche für die Einspritzöffnungen zu schaffen und eine strömungsgünstige Einspritzung des Speisewassers zu erzielen. In vorteilhafter Weiterbildung können hierbei die etwa axial verlaufenden Abschnitte der Rohre in Vertiefungen der Innenwand geführt werden, so daß sich eine sichere Lagerung auch der etwa axial verlaufenden Rohrabschnitte ergibt.

Die Rohre des Rohrbündels werden mit einer sehr geringen Wandstärke und aus einem Material mit hoher Wärmeleitfähigkeit und einem geringen Temperaturausdehnungskoeffizienten hergestellt. Bei einem Ausführungsbeispiel werden im Querschnitt kreisförmige Rohre mit einem Durchmesser von 6 mm und einer Wandstärke von 0,3 mm verwendet.

Mit der Erfindung wird schließlich vorgeschlagen, den zwischen dem vorderen Ende des doppelwandigen Zylinders und den Einspritzöffnungen liegenden Teilbereich des doppelwandigen Zylinders zumindest als einen Teil der Brennkammer auszubilden. Auf diese Weise kann die zur Oxidation des Wasserstoffes dienende Brennkammer, in der Temperaturen von etwa 3000° C herrschen, zumindest teilweise einstückig mit dem Einspritzkühler ausgeführt werden.

Auf der Zeichnung ist ein Ausführungsbeispiel der erfindungsgemäßen Vorrichtung dargestellt, und zwar zeigen:
- Fig.1: einen verkürzt dargestellten Längsschnitt durch die Vorrichtung und
- Fig. 2: einen Teilschnitt durch den doppelwandigen Zylinder gemäß der Schnittlinie II - II in Fig.1, einschließlich einer vergrößerten Teildarstellung.

Die zur Erzeugung von Wasserdampf durch Zusammenführen von Wasserstoff und Sauerstoff bestimmte Vorrichtung umfaßt einen doppelwandigen Zylinder 1 aus einer Innenwand 2, einer Außenwand 3 und zwei Stirnwänden 4 und 5, durch die ein über die gesamte Länge des doppelwandigen Zylinders 1 verlaufender Ringraum 6 gebildet wird. An der Innenwand 2 ist eine Auskleidung aus einer Mehrzahl von Rohren 7 angeordnet.

Diese Rohre 7 bilden ein Rohrbündel mit im wesentlichen wendelförmigem Verlauf. Beim Ausführungsbeispiel haben die Rohre einen kreisförmigen Querschnitt mit einem Außendurchmesser von 6 mm und einer Wandstärke von 0,3 mm. Es können aber auch Rohre mit anderem Querschnitt, beispielsweise Rechteckquerschnitt verwendet werden.

Den Rohren 7 des als mehrgängige Wendel ausgebildeten Rohrbündels wird an dem durch die Stirnwand 4 gebildeten Ende des Zylinders 1 Speisewasser zugeführt. Die Speisewasserzufuhr 8 ist durch einen Pfeil angedeutet. Das andere Ende der Rohre 7 ist über Rohrbögen 9 mit dem durch die Stirnwand 5 verschlossenen Ende des Ringraumes 6 verbunden. An diesem Ende ist der doppelwandige Zylinder 1 mit einem Ringflansch 10 zur Aufhängung bzw. Lagerung versehen.

Auf einem Teilbereich der Längserstreckung des Rohrbündels verlaufen die Rohre 7 unter einem von ihrem Steigungswinkel abweichenden Winkel, so daß sich zwischen benachbarten Rohren 7 des Rohrbündels auskleidungsfreie Flächen 11 der Innenwand 2 ergeben. Bei dem auf der Zeichnung dargestellten Ausführungsbeispiel verlaufen diese Teillängen 7a der Rohre 7 axial zum Zylinder 1. Die Fig.2 läßt erkennen, daß hierdurch ebenfalls axial verlaufende Flächen 11 zwischen benachbarten Teillängen 7a der Rohre 7 entstehen. In diesen auskleidungsfreien Flächen 11 der Innenwand 2 sind Einspritzöffnungen 12 ausgebildet. Insgesamt ergeben sich mehrere axial verlaufende Reihen derartiger Einspritzöffnungen 12 verteilt über den Umfang des Zylinders 1.

Durch diese Einspritzöffnungen 12 wird Speisewasser in das Innere des Zylinders 1 eingespritzt; das Speisewasser hat zuvor die Rohre 7 einschließlich deren Teillängen 7a und die gesamte axiale Erstreckung des Ringraumes 6 durchströmt. Hierdurch werden nicht nur die Rohre 7, sondern auch die Innenwand 2 gekühlt. Um auch eine Kühlung der sich an die Stirnwand 4 anschließenden Teillänge der Innenwand 2 sicherzustellen, ist im Ringraum 6 ein Speisewasserführungszylinder 13 angeordnet, der sich sowohl über den Bereich der Einspritzöffnungen 12 als auch über den Bereich der Innenwand 2 erstreckt, der zwischen der Stirnwand 4 und den Einspritzöffnungen 12 liegt. Der Speisewasserführungszylinder 13 sorgt somit dafür, daß das über die Rohrbögen 9 dem Ringraum 6 zugeführte Speisewasser bis in den Bereich der Stirnwand 4 gelangt und von dieser Stirnwand 4 kommend den Einspritzöffnungen 12 zugeführt wird.

Die Schnittdarstellung in Fig.2 läßt schließlich erkennen, daß die geradlinig und axial verlaufenden Teillängen 7a der Rohre 7 in Vertiefungen 2a der Stirnwand 2 geführt sind. Hierdurch ergibt sich einmal eine Führung dieser Teillängen 7a gegen seitliche Verlagerungen; zum anderen wird vermieden, daß im Bereich der auskleidungsfreien Flächen 11 Materialanhäufungen entstehen, die zu unbeherrschbaren Wärmespannungen führen könnten.

Durch einen Pfeil 14 ist angedeutet, daß dem die Stirnwand 4 aufweisenden Ende des doppelwandigen Zylinders 1 Wasserdampf zugeführt wird, der durch Zusammenführen von Wasserstoff und Sauerstoff entsteht. Der Eintrittsbereich dieses etwa 3000° C heißen Mediums bildet demgemäß zumindest einen Teil einer Brennkammer, die durch Speisewasser gekühlt wird. Dieses durch die Speisewasserzufuhr 8 zuerst den Rohren 7 und anschließend dem Ringraum 6 zur Kühlung zugeführte Speisewasser wird anschließend über die Einspritzöffnungen 12 in das Innere des doppelwandigen Zylinders 1 eingespritzt, wodurch einerseits die Parameter, wie insbesondere Temperatur und Druck, des heißen Speisewassers auf Werte gebracht werden, die es gestatten, den aus dem Zylinder 1 austretenden Dampf einer nachgeschalteten Dampfturbine zuzuführen; andererseits wird durch das eingespritzte Speisewasser der Dampfmassenstrom vergrößert, da sich die der nachgeschalteten, auf der Zeichnung nicht dargestellten Dampfturbine zugeführte Dampfmenge durch Addition der beiden Teilmengen ergibt, die einerseits durch Zusammenführen von Wasserstoff und Sauerstoff und andererseits durch Verdampfen von Speisewasser entstehen.

Das auf der Zeichnung dargestellte Ausführungsbeispiel läßt erkennen, daß der zumindest einen Teil der Brennkammer bildende Einspritzkühler aus einfachen Bauteilen besteht, die zudem in herkömmlicher Weise hergestellt und mit üblicher Technologie verarbeitet werden können. Alle durch Kontakt oder Strahlung von dem 3000° C heißen Dampf erhitzten Teile der Konstruktion werden zuverlässig gekühlt, wobei gleichzeitig sichergestellt ist, daß keine unbeherrschbaren Wärmespannungen in den Bauteilen entstehen, und zwar sowohl bei einem stationären Betriebszustand als auch beim An- und Abfahren. In diesem Zusammenhang ist es wichtig, daß dünnwandige Bauteile mit gleichbleibender Wandstärke verwendet werden, so daß auch strukturbedingte Temperaturdifferenzen innerhalb eines Bauteiles ausgeschlossen sind.

### Bezugszeichenliste:

- 1: doppelwandiger Zylinder
- 2: Innenwand
- 2a: Vertiefung
- 3: Außenwand
- 4: Stirnwand
- 5: Stirnwand
- 6: Ringraum
- 7: Rohr
- 7a: Teillänge
- 8: Speisewasserzufuhr
- 9: Rohrbogen
- 10: Ringflansch
- 11: auskleidungsfreie Fläche
- 12: Einspritzöffnung
- 13: Speisewasserführungszylinder
- 14: Pfeil

## Patentansprüche

1. Vorrichtung zur Erzeugung von Wasserdampf durch Zusammenführen von Wasserstoff und Sauerstoff, insbesondere zur kurzfristigen Bereitstellung von Dampfkapazität für die Abdeckung von Spitzenleistungen in thermischen Kraftwerken, mit einer Brennkammer zur Zusammenführung von Wasserstoff und Sauerstoff und mit einem nachgeschalteten Einspritzkühler, in dem der in der Brennkammer erzeugte, eine sehr hohe Temperatur aufweisende Wasserdampf durch Einspritzen von Speisewasser auf die zur Zuführung in die Dampfturbine geeigneten Parameter unter gleichzeitiger Vergrößerung des Dampfmassenstromes gebracht wird, wobei der Einspritzkühler durch einen doppelwandigen Zylinder gebildet ist,
**dadurch gekennzeichnet,**
daß die Innenwand (2) des doppelwandigen Zylinders (1) mit einer Auskleidung aus einem wendelförmig verlaufenden Rohrbündel ausgestattet ist, dessen Rohren (7) das Speisewasser an dem der Brennkammer zugewandten Ende zugeführt wird, wobei das andere Ende der Rohre (7) mit dem Ringraum (6) des doppelwandigen Zylinders (1) verbunden ist, und daß die Rohre (7) des Rohrbündels auf einer Teillänge (7a) durch Änderung ihres Steigungswinkels auskleidungsfreie Flächen (11) bilden, in denen in der Innenwand (2) des Zylinders (1) Einspritzöffnungen (12) für das Speisewasser angeordnet sind, denen das Speisewasser durch einen Speisewasserführungszylinder (13) zugeführt wird, der zwischen der Innenwand (2) und Außenwand (3) des doppelwandigen Zylinders (1) im Bereich der Einspritzöffnungen (12) angeordnet ist und das Speisewasser von dem vom Speisewassereintritt abgewandten Ende des Ringraumes (6) den Einspritzöffnungen (12) zuführt.

2. Vorrichtung nach Anspruch 1, dadurch gekennzeichnet, daß die Rohre mit rechteckigem Querschnitt ausgeführt sind.

3. Vorrichtung nach Anspruch 1 oder 2, durch gekennzeichnet, daß die auskleidungsfreien Flächen (11) durch einen etwa axialen Verlauf der Rohre (7) gebildet sind.

4. Vorrichtung nach den Ansprüchen 1 und 3, dadurch gekennzeichnet, daß die etwa axial verlaufenden Teillängen (7a) der Rohre (7) in Vertiefungen (2a) der Innenwand (2) geführt sind.

5. Vorrichtung nach mindestens einem der Ansprüche 1 bis 4, dadurch gekennzeichnet, daß der zwischen dem vorderen Ende des doppelwandigen Zylinders (1) und den Einspritzöffnungen (12) liegende Teilbereich des Zylinders (1) zumindest als Teil der Brennkammer ausgebildet ist.

## Claims

1. Apparatus for generating steam by combining hydrogen and oxygen, in particular for the provision at short notice of steam capacity for covering peak outputs in thermal power stations, having a combustion chamber for combining hydrogen and oxygen and a downstream injection cooler in which the steam generated in the combustion chamber, which has a very high temperature, is brought to parameters suitable for the feed into the steam turbine by injection of feedwater with simultaneous increase in the steam mass flow rate, the injection cooler being formed by a jacketed cylinder, characterised in that the internal wall (2) of the jacketed cylinder (1) is equipped with a cladding comprising a spirally running tube bundle, to the tubes (7) of which the feedwater is fed at the end facing the combustion chamber, the other end of the tubes (7) being connected to the annular space (6) of the jacketed cylinder (1), and in that the tubes (7) of the tube bundle form, over a part-length (7a) by changing their helix angle, cladding-free areas (11) in which injection orifices (12) for the feedwater are arranged in the internal wall (2) of the cylinder (1), to which orifices the feedwater is fed through a feedwater guide cylinder (13) which is arranged between the internal wall (2) and external wall (3) of the jacketed cylinder (1) in the region of the injection orifices (12) and feeds the feedwater to the injection orifices (12) from the end of the annular space (6) facing away from the feedwater inlet.

2. Apparatus according to Claims 1, characterised in that the tubes are designed with a rectangular cross-section.

3. Apparatus according to Claims 1 or 2, characterised in that the cladding-free areas (11) are formed by a roughly axial course of the tubes (7).

4. Apparatus according to Claims 1 and 3, characterised in that the roughly axially running part-lengths (7a) of the tubes (7) are conducted in recesses (2a) of the internal wall (2).

5. Apparatus according to at least one of Claims 1 to 4, characterised in that the part-region of the cylinder (1) lying between the front end of the jacketed cylinder (1) and the injection orifices (12) is formed at least as part of the combustion chamber.

## Revendications

1. Dispositif de production de vapeur d'eau en combinant hydrogène et oxygène, en particulier pour fournir rapidement une capacité de production de vapeur permettant de répondre à la puissance maximum de centrales électriques thermiques, comprenant une chambre de combustion pour combiner de l'hydrogène et de l'oxygène, et un refroidisseur à injection qui est monté en aval et dans lequel la vapeur d'eau produite dans la chambre de combustion et possédant une température très élevée est mise en conformité, par injection d'eau d'alimentation, avec les paramètres appropriés à son introduction dans la turbine à vapeur moyennant une augmentation simultanée du flux massique de vapeur, le refroidisseur à injection étant formé par un cylindre à double paroi, caractérisé en ce que la paroi intérieure (2) du cylindre (1) à double paroi est munie d'une garniture qui est constituée par un faisceau tubulaire spiralé dont les tubes (7) reçoivent l'eau d'alimentation à l'extrémité tournée vers la chambre de combustion, l'autre extrémité des tubes (7) étant reliée à la chambre annulaire (6) du cylindre (1) à double paroi, et en ce que, sur une longueur partielle (7a), les tubes (7) du faisceau tubulaire forment, par une modification de leur angle d'inclinaison, des surfaces (11) sans garniture où sont pratiquées, dans la paroi intérieure (2) du cylindre (1), des ouvertures d'injection (12) qui sont destinées à l'eau d'alimentation et auxquelles l'eau d'alimentation est amenée par un cylindre (13) de conduite d'eau d'alimentation qui se trouve entre la paroi intérieure (2) et la paroi extérieure (3) du cylindre (1) à double paroi dans la zone des ouvertures d'injection (12) et qui amène l'eau d'alimentation aux ouvertures d'injection (12) par l'extrémité de la chambre annulaire (6) opposée à l'entrée d'eau d'alimentation.

2. Dispositif selon la revendication 1, caractérisé en ce que les tubes présentent une section transversale rectangulaire.

3. Dispositif selon la revendication 1 ou 2, caractérisé en ce que les surfaces (11) sans garniture sont formées par un profil sensiblement axial des tubes (7).

4. Dispositif selon les revendications 1 et 3, caractérisé en ce que les longueurs partielles sensiblement axiales (7a) des tubes (7) sont guidées dans des creux (2a) de la paroi intérieure (2).

5. Dispositif selon au moins une des revendications 1 à 4, caractérisé en ce que la zone partielle du cylindre (1) à double paroi, située entre l'extrémité avant du cylindre (1) à double paroi et les ouvertures d'injection (12), est conçue au moins sous la forme d'une partie de la chambre de combustion.
